# EUROPÄISCHE PATENTSCHRIFT

(11) **EP 3 028 968 B1**
(45) Veröffentlichungstag und Bekanntmachung des Hinweises auf die Patenterteilung: **10.01.2018**
(21) Anmeldenummer: 15003310.8
(22) Anmeldetag: 20.11.2015
(51) Int. Cl.: B65H 3/08, B65H 15/00

(54) **VORRICHTUNG UND ARBEITSVERFAHREN ZUM SEPARIEREN UND WENDEN VON AUF EINEM BOGENSTAPEL BEVORRATETEN EINZELBÖGEN**
DEVICE AND WORKING METHOD FOR SEPARATING AND TURNING OF INDIVIDUAL SHEETS STORED ON A STACK OF SHEETS
DISPOSITIF ET PROCEDE DE TRAVAIL DESTINE A SEPARER ET RETOURNER DES FEUILLES INDIVIDUELLES STOCKEES SUR UNE PILE DE FEUILLES

(30) Priorität: 28.11.2014 DE 102014117485
(43) Veröffentlichungstag der Anmeldung: 08.06.2016
(73) Patentinhaber: Wemhöner Surface Technologies GmbH & Co. KG, 32052 Herford (DE)
(72) Erfinder: Riemen, Klaus-J., 33790 Halle (Westf.) (DE)
(74) Vertreter: Rolf, Gudrun

(56) Entgegenhaltungen:
- CN-U- 203 754 043
- DE-A1-102013 102 454
- DE-C1- 19 537 400
- DE-U1- 20 320 325

## Beschreibung

Die Erfindung betrifft eine Vorrichtung und ein Arbeitsverfahren zum Separieren und Wenden von auf einem Bogenstapel bevorrateten Einzelbögen gemäß den Oberbegriffen der Patentansprüche 1 und 6.

Es ist eine Vorrichtung zum Separieren von auf einem Filmstapel bevorrateten Folienabschnitten bekannt, DE 203 20 325 U1, welche dünne Einzelbögen mittels einer in einer horizontalen Arbeitshöhe eingerichteten Ziehleiste mit Saughebern anhebt und horizontal bis auf ein Legeband abzieht.

Nachteilig an dieser bekannten Vorrichtung ist, dass sie Einzelbögen nicht auch wenden kann, sodass hierzu entweder eine weiterer Bogenstapel mit bereits im Stapel gewendeten Einzelbögen an einem Legeband angeordnet werden müssen oder aber eine separate Wendevorrichtung vorgesehen werden muss, die sehr platz- und kostenintensiv sind, ebenso wie sie die Arbeitstakte unnötig verzögert. Separate Wendevorrichtungen für die zu verarbeitenden dünnen und wenig bruch- und reißfesten Einzelbögen gestalten sich auch deswegen sehr aufwendig, da die zum Beschichten verwandten Einzelbögen ein sehr geringes Gewicht von zum Teil weniger als 50 g/m² aufweisen und oftmals aus Melaminharz beschichteten Papieren bestehenden, die wenig elastisch sind, sodass sich ein einfaches Anheben eines Randes mittels einer Ziehleiste mit nachfolgendem Umschlagen um 180° und anschließendem Abziehen von einem Bogenstapel grundsätzlich verbietet. Bekannte Wendevorrichtungen für Platten scheiden ebenfalls aus technischen und wirtschaftlichen Gründen als Lösung aus.

Aufgabe der Erfindung ist es, eine Vorrichtung und ein Arbeitsverfahren zum Separieren und Wenden von auf einem Bogenstapel bevorrateten Einzelbögen zur Verfügung zu stellen, welche ohne Beschädigung der zu wendenden Einzelbögen platzsparend, schnell und wirtschaftlich arbeitet.

Die Lösung dieser Aufgabe erfolgt in Verbindung mit den Oberbegriffsmerkmalen erfindungsgemäß zusammen mit den technischen Merkmalen der kennzeichnenden Teile der Patentansprüche 1 und 6.

Dadurch, dass die Vorrichtung aus einem über dem Bogenstapel angeordneten und um eine horizontale Drehachse dreh- und höhenverstellbaren Saugrahmen besteht, der mit dem Bogenstapel zugewandten Saughebern ausgestattet ist und sich der Saugrahmen mit einem aufgenommenen, angehobenen und nach oben gewendeten Einzelbogen und anschließend mittels der Hubvorrichtung abgesenktem Bogenstapel ebenfalls bis auf die horizontale Arbeitshöhe der Ziehleiste absenkbar ausgebildet ist, lässt sich ein solcher Einzelbogen einfach und platzsparend unmittelbar oberhalb eines Bogenstapel wenden, sodass die vorhandene Ziehleiste aus gleicher horizontalen Höhe entweder einen nicht umgewendeten Einzelbogen vom Bogenstapel oder einen umgewendeten Einzelbogen vom Saugrahmen abziehen kann.

Zum einen wird hierdurch ein zweiter Bogenstapel mit umgewendeten Einzelbögen überflüssig, ebenso wie ansonsten erforderliche Portale für eine Ziehleiste, zum anderen lässt sich die Prozessgeschwindigkeit deutlich steigern, da während des Umwendens eines Einzelbogens bereits ein weiterer nicht gewendeter Einzelbogen vom Bogenstapel abgezogen werden kann, was einen Legevorgang eines zu einer Möbel- oder Fußbodenbauplatte zu verpressenden Materialstapels bereits sehr deutlich beschleunigt.

Weitere vorteilhafte Ausgestaltungen des Gegenstandes der Erfindung ergeben sich mit und in Kombination aus den nachfolgenden Unteransprüchen.

Entsprechend einer besonders vorteilhaften Ausgestaltung der Erfindung ist der Saugrahmen in einem der Ziehleiste entgegengesetzten und dem Bogenstapel zugewandten Randbereich mit mindestens einer Reihe von nebeneinander angeordneten Saughebern ausgestattet, sowie mit über der restlichen Fläche des Saugrahmens verteilten weiteren aktiven Saughebern oder auch mit passiven Auflagerflächen, sodass immer sichergestellt werden kann, dass ein Anheben des Saugrahmens in einem Randbereich des Bogenstapels nicht zu einem Abknicken eines Einzelbogens führen kann, wozu auch der Bewegungsablauf des Saugrahmens beiträgt. Insbesondere gewährleistet diese konstruktive Ausführungsform, dass ein am Rand aufgenommener Einzelbogen in keiner Position des Saugrahmens um mehr als 90° umgebogen wird, sodass ein Knicken, Brechen oder Einreißen eines Einzelbogens sicher ausgeschlossen werden kann.

Entsprechend einer besonders bevorzugten Ausführungsform des Gegenstandes der Erfindung ist der Saugrahmen auf der seinen Saughebern entgegengesetzten oberen Seite mit weiteren Saughebern und ggf. passiven Auflagerflächen versehen, sodass er zwei identische Seiten aufweist und mit beiden Seiten Einzelbögen von einem Bogenstapel separieren und wenden kann, was die Wirtschaftlichkeit der Vorrichtung und des damit durchführbaren Arbeitsverfahrens weiter drastisch steigert.

Zur Sicherstellung des störungsfreien Betriebes der Vorrichtung sind auf derjenigen Seite des Bogenstapels, an der ein Einzelbogen von dem Saugrahmen zunächst angehoben wird, mehrere Blasdüsen angeordnet, mit denen Trennluft zwischen den abzuschälenden Einzelbogen und den Bogenstapel eingeblasen wird.

Nachfolgend werden die Vorrichtung und das Arbeitsverfahren anhand von Zeichnungen näher beschrieben. Es zeigen:
- Fig. 1: eine Skizze der Vorrichtung mit einem maximal über einen Bogenstapel angehobenem Saugrahmen,
- Fig. 2: eine Skizze eines auf einen Bogenstapel abgesenkten Saugrahmens,
- Fig. 3: einen Wendevorgang eines Einzelbogens mit gleichzeitiger Abzugsposition der Ziehleiste über einem ungewendeten oberen Einzelbogen eines Bogenstapels, und
- Fig. 4: eine Abzugsstellung eines gewendeten Einzelbogens von einem Saugrahmen bei gleichzeitiger Aufnahme eines als nächstes zu wendenden Einzelbogens von einem Bogenstapel.

Das Arbeitsverfahren zum Separieren und Wenden von auf einem Bogenstapel 5 bevorrateten Einzelbogen 3 erfolgt derart, dass in einem 1. Verfahrensschritt ein Saugrahmen 7 mit Saughebern 8;9 in waagerechter Position auf einen Bogenstapel 5 abgesenkt wird, in einem 2. Verfahrensschritt die Saugheber 8 über ein angelegtes Vakuum von einem äußeren Rand eines Einzelbogens 2 ausgehend, den Einzelbogen 3 ansaugen und beginnen, ihn durch ein Anheben und eine leichte Drehung des Saugrahmens 7 um seine horizontale Drehachse 6 vom Bogenstapel 5 abzuheben bzw. abzuschälen, wobei zeichnerisch nicht dargestellte seitliche Blasdüsen Trennluft zwischen einen Einzelbogen 3 und den Bogenstapel 5 einblasen und so dazu beitragen, den Einzelbogen 3 vom Bogenstapel 5 zu lösen. Der Saugrahmen 7 kann dabei auch eine zusammengesetzte Bewegung aus einer Drehung und seitlichen und/oder vertikalen Bewegungsanteilen ausführen.

In einem 3. Verfahrensschritt wird der Saugrahmen 7 vom Bogenstapel 5 nach oben gefahren und anschließend, bevorzugt oder gleichzeitig, um 180° um seine horizontale Drehachse 6 weiter gedreht, wodurch sichergestellt werden kann, dass ein zu wendender Einzelbogen 3 um nicht mehr als 90° verformt wird, wodurch keine Knick- und Bruchbelastung der sehr dünnen Einzelbögen erfolgt, die beispielsweise aus phenolharzgetränktem Papier von weniger als 50 g/m² bestehen können.

Während des Wendens des Einzelbogens 3 erfolgt in einem 1. Zwischenschritt das Anheben des Bogenstapels 5 durch die Hubvorrichtung 4 in eine Arbeitshöhe der Ziehleiste 1, sodass in einem 2. Zwischenschritt ein ungewendeter Einzelbogen 3 von der Ziehleiste 1 angesaugt und vom Bogenstapel 5 über ein ortsfestes Gleitblech 11 bis zu einer zeichnerisch nicht dargestellten Legebahn abgezogen werden kann, woraufhin sich der 4. Verfahrensschritt anschließt, bei dem die gesamte Hubvorrichtung 4 mit dem Bogenstapel 5 mindestens so weit abgesenkt wird, dass sich der auch weiter bis auf die Oberfläche des Bogenstapels 5 abgesenkte Saugrahmen 7 mit dem nach oben gedrehten Einzelbogen 3 auf der Arbeitshöhe der Ziehleiste 1 befindet, woraufhin in einem 5. Verfahrensschritt der gewendete Einzelbogen 3 von der Ziehleiste 1 angesaugt und seitlich vom Saugrahmen 7 über das Gleitblech 11 auf eine Legebahn abgezogen werden kann.

Zur Durchführung eines weiter beschleunigten Arbeitsverfahrens kann der Saugrahmen 7, der beidseitig mit Saughebern 8;9 ausgestattet ist, während des Abziehens eines Einzelbogens 3 vom Saugrahmen 7 einen weiteren Einzelbogen 3 von der Oberfläche des Bogenstapels 5 ansaugen, sodass sich dem 5. Verfahrensschritt sofort der zweite Verfahrensschritt anschließen kann, wodurch sich die Leistungsfähigkeit des Arbeitsverfahrens weiter drastisch verbessert.

## Patentansprüche

1. Vorrichtung zum Separieren und Wenden von auf einem Bogenstapel (5) bevorrateten Einzelbögen (3) mit einer in einer horizontalen Arbeitshöhe eingerichteten Ziehleiste (1) mit Saughebern (2) zum Anheben und horizontalen Abziehen eines Einzelbogens (3) von einem auf einer Hubvorrichtung (4) aufliegenden Bogenstapel (5), **dadurch gekennzeichnet, dass** die Vorrichtung einen über dem Bogenstapel (5) angeordneten höhenverstellbaren und um eine horizontale Drehachse (6) drehbaren Saugrahmen (7) mit dem Bogenstapel (5) zugewandten Saughebern (8) aufweist und der Saugrahmen (5) mit einem von den Saughebern (8) angesaugten, vom Bogenstapel (5) abgehobenen und auf dem Saugrahmen (7) nach oben gewendeten Einzelbogen (3) zurück und, bei mittels der Hubvorrichtung (4) ebenfalls abgesenktem Bogenstapel (5), so weit nach unten bewegbar ausgebildet ist, dass sich der auf dem Saugrahmen (7) aufliegende gewendete Einzelbogen (3) auf der horizontalen Arbeitshöhe der Ziehleiste (1) befindet.

2. Vorrichtung nach Anspruch 1, **dadurch gekennzeichnet, dass** der Saugrahmen (7) in einem der Ziehleiste (1) entgegengesetzten, dem Bogenstapel (5) zugewandten Bereich mit mindestens einer Reihe von nebeneinander angeordneten Saughebern (8) ausgestattet ist, sowie mit über die restliche Fläche des Saugrahmens (7) verteilt angeordneten weiteren aktiven Saughebern (8) oder eine oder mehreren passiven Auflagerflächen (10) für einen Einzelbogen (3).

3. Vorrichtung nach Anspruch 2, **dadurch gekennzeichnet, dass** ein am Rand aufgenommener Einzelbogen (3) in keiner Position des Saugrahmens (7) um mehr als 90° umgebogen gehalten ist.

4. Vorrichtung nach einem der vorgenannten Ansprüche, **dadurch gekennzeichnet, dass** der Saugrahmen (7) auf der seinen Saughebern (8) entgegengesetzten Seite mit weiteren Saughebern (9) ausgestattet ist.

5. Vorrichtung nach einem der vorgenannten Ansprüche, **dadurch gekennzeichnet, dass** auf derjenigen Seite des Bogenstapels (5), an der ein Einzelbogen (3) von dem Saugrahmen (7) zunächst angehoben wird, Blasdüsen angeordnet sind, mit denen Trennluft zwischen den abzuhebenden Einzelbogen (3) und den Bogenstapel (5) einblasbar ist.

6. Arbeitsverfahren der Vorrichtung zum Separieren und Wenden von auf einem Bogenstapel bevorrateten Einzelbögen gemäß einem der vorgenannten Ansprüche, **dadurch gekennzeichnet, dass** in einem
1. Verfahrensschritt ein Saugrahmen (7) in einer zur Oberfläche des Bogenstapels (5) parallelen Position darauf abgesenkt wird, in einem
2. Verfahrensschritt die Saugheber (2) über ein angelegtes Vakuum vom äußeren Rand eines Einzelbogens (3) ausgehend, den Einzelbogen (3) ansaugen und beginnen, ihn vom Bogenstapel (5) abzulösen, in einem
3. Verfahrensschritt der Saugrahmen (7) vom Bogenstapel (5) nach oben gefahren und anschließend oder gleichzeitig weiter bis zu 180° um seine horizontale Drehachse (6) gedreht und wieder abgesenkt wird, in einem
4. Verfahrensschritt der Bogenstapel (5) von der Hubvorrichtung (4) mindestens so weit abgesenkt wird, dass sich der ebenfalls weiter abgesenkte Saugrahmen (7) mit dem gewendeten Einzelbogen (3) auf der Arbeitshöhe der Ziehleiste (1) befindet und in einem 5. Verfahrensschritt der Einzelbogen (3) von der Ziehleiste (1) angesaugt, angehoben und von dem Saugrahmen (7) seitlich abgezogen wird.

7. Arbeitsverfahren nach Anspruch 6, **dadurch gekennzeichnet, dass** während des 2. Verfahrensschrittes von seitlichen Blasdüsen Trennluft zwischen den Einzelbogen (3) und dem Bogenstapel (5) geblasen und der Einzelbogen (3) so vom Bogenstapel (5) weitgehend abgelöst wird.

8. Arbeitsverfahren nach einem der beiden vorgenannten Ansprüche 6-7, **dadurch gekennzeichnet, dass** während des 3. Verfahrensschrittes in einem 1. Zwischenschritt die Hubvorrichtung (4) den Bogenstapel (5) in eine Arbeitshöhe der Ziehleiste (1) verfährt und in einem 2. Zwischenschritt ein ungewendeter Einzelbogen (3) von der Ziehleiste (1) angesaugt, angehoben und vom Bogenstapel (5) abgezogen wird, worauf sich der 4. Verfahrensschritt anschließt.

9. Arbeitsverfahren nach einem der vorgenannten Ansprüche, **dadurch gekennzeichnet, dass** der Saugrahmen (7) gemäß Anspruch 4 im 4. Verfahrensschritt so weit auf den Bogenstapel (5) abgesenkt wird, dass die weiteren Saugheber (9) einen weiteren Einzelbogen (3) ergreifen können und sich im anschließenden Verfahrensablauf sofort der 2. Verfahrensschritt anschließt.

## Claims

1. Device for separating and turning individual sheets (3) stored on a sheet stack (5), comprising a draw bar (1) set up at a horizontal working height and having suction lifters (2) for lifting and horizontally drawing an individual sheet (3) off a sheet stack (5) resting on a lifting device (4), **characterized in that** the device has a suction frame (7) which is arranged above the sheet stack (5), is vertically adjustable and rotatable about a horizontal axis of rotation (6) and has suction lifters (8) facing the sheet stack (5), and the suction frame (5), together with an individual sheet (3) sucked upwards by the suction lifters (8), lifted off the sheet stack (5) and turned upwards on the suction frame (7), with the sheet stack (5) likewise lowered by means of the lifting device (4), is designed to be movable back so far downward that the turned individual sheet (3) resting on the suction frame (7) is located at the horizontal working height of the draw bar (1).

2. Device according to Claim 1, **characterized in that**, in a region opposite the draw bar (1) and facing the sheet stack (5), the suction frame (7) is equipped with at least one row of suction lifters (8) arranged beside one another, and with further active suction lifters (8) arranged distributed over the remaining area of the suction frame (7) or one or more passive supporting surfaces (10) for an individual sheet (3).

3. Device according to Claim 2, **characterized in that** an individual sheet (3) picked up at the edge is held so as not to be bent over by more than 90° in any position of the suction frame (7).

4. Device according to one of the preceding claims, **characterized in that** the suction frame (7) is equipped with further suction lifters (9) on its side opposite its suction lifters (8).

5. Device according to one of the preceding claims, **characterized in that** blower nozzles, with which separating air can be blown in between the individual sheet (3) to be lifted and the sheet stack (5), are arranged on that side of the sheet stack (5) on which an individual sheet (3) is first lifted by the suction frame (7).

6. Working method of the device for separating and turning individual sheets stored on a sheet stack, according to one of the preceding claims, **characterized in that** in a 1^{st} method step, a suction frame (7) is lowered onto the surface of the sheet stack (5) in a position parallel to the same, in a 2^{nd} method step, the suction lifters (2) suck up an individual sheet (3) via an applied vacuum, starting from the outer edge of the individual sheet (3), and begin to separate the latter from the sheet stack (5), in a 3^{rd} method step, the suction frame (7) is moved upward from the sheet stack (5) and is subsequently or simultaneously rotated further by up to 180° about its horizontal axis of rotation (6) and is lowered again, in a 4^{th} method step, the sheet stack (5) is lowered by the lifting device (4) at least so far that the suction frame (7) likewise further lowered and having the turned individual sheet (3) is located at the working height of the draw bar (1) and, in a 5^{th} method step, the individual sheet (3) is sucked on by the draw bar (1), lifted and drawn laterally off the suction frame (7).

7. Working method according to Claim 6, **characterized in that** during the 2^{nd} method step, separating air is blown between the individual sheets (3) and the sheet stack (5) from lateral blower nozzles, and the individual sheet (3) is thus largely detached from the sheet stack (5).

8. Working method according to one of the two preceding Claims 6-7, **characterized in that** during the 3^{rd} method step, in a 1^{st} intermediate step, the lifting device (4) moves the sheet stack (5) to a working height of the draw bar (1) and, in a 2^{nd} intermediate step, an unturned individual sheet (3) is sucked on by the draw bar (1), lifted and drawn off the sheet stack (5), whereupon the 4^{th} method step follows.

9. Working method according to one of the preceding claims, **characterized in that** in the 4^{th} method step, the suction frame (7) according to Claim 4 is lowered so far onto the sheet stack (5) that the further suction lifters (9) can grip a further individual sheet (3), and in the subsequent course of the method, the 2^{nd} method step follows immediately.

## Revendications

1. Dispositif pour séparer et retourner des feuilles individuelles (3) stockées sur une pile de feuilles (5), comprenant un jonc (1) disposé à une hauteur de travail horizontale, avec des ventouses de levage (2) pour lever et tirer horizontalement une feuille individuelle (3) d'une pile de feuilles (5) reposant sur un dispositif de levage (4), **caractérisé en ce que** le dispositif présente un cadre d'aspiration (7) réglable en hauteur disposé au-dessus de la pile de feuilles (5) et pouvant tourner autour d'un axe de rotation horizontal (6) avec des ventouses de levage (8) tournées vers la pile de feuilles (5) et le cadre d'aspiration (5) étant réalisé de manière à pouvoir être ramené avec une feuille individuelle (3) aspirée par les ventouses de levage (8), soulevée de la pile de feuilles (5) et retournée vers le haut sur le cadre d'aspiration (7) et, lorsque la pile de feuilles (5) est également abaissée au moyen du dispositif de levage (4), de manière à pouvoir être déplacé vers le bas dans une mesure telle que la feuille individuelle (3) retournée reposant sur le cadre d'aspiration (7) se trouve à la hauteur de travail horizontale du jonc (1).

2. Dispositif selon la revendication 1, **caractérisé en ce que** le cadre d'aspiration (7) est muni, dans une région opposée au jonc (1), tournée vers la pile de feuilles (5), d'au moins une rangée de ventouses de levage (8) disposées les unes à côté des autres, et d'autres ventouses de levage actives (8) disposées de manière répartie sur le reste de la surface du cadre d'aspiration (7) ou d'une ou plusieurs surfaces d'appui passives (10) pour une feuille individuelle (3).

3. Dispositif selon la revendication 2, **caractérisé en ce qu'**une feuille individuelle (3) reçue au niveau du bord n'est retenue de manière tournée de plus de 90° dans aucune position du cadre d'aspiration (7).

4. Dispositif selon l'une quelconque des revendications précédentes, **caractérisé en ce que** le cadre d'aspiration (7) est muni de ventouses de levage supplémentaires (9) sur le côté opposé à ses ventouses de levage (8).

5. Dispositif selon l'une quelconque des revendications précédentes, **caractérisé en ce que** du côté de la pile de feuilles (5) au niveau duquel une feuille individuelle (3) est d'abord soulevée du cadre d'aspiration (7) sont disposées des buses de soufflage avec lesquelles de l'air de séparation peut être soufflé entre les feuilles individuelles à soulever (3) et la pile de feuilles (5).

6. Procédé de travail pour le dispositif pour séparer et retourner les feuilles individuelles stockées sur une pile de feuilles selon l'une quelconque des revendications précédentes, **caractérisé en ce que** dans une première étape de procédé, un cadre d'aspiration (7) est abaissé dans une position parallèle à la surface de la pile de feuilles (5), dans une deuxième étape de procédé, les ventouses de levage (2) aspirent la feuille individuelle (3) par le biais d'un vide appliqué depuis le bord extérieur d'une feuille individuelle (3), et commencent à la détacher de la pile de feuilles (5), dans une troisième étape de procédé, le cadre d'aspiration (7) est déplacé vers le haut depuis la pile de feuilles (5) et ensuite ou simultanément est tourné davantage jusqu'à 180° autour de son axe de rotation horizontal (6) et est à nouveau abaissé, dans une quatrième étape de procédé, la pile de feuilles (5) est abaissée par le dispositif de levage (4) au moins dans une mesure telle que le cadre d'aspiration (7) également abaissé davantage se trouve avec la feuille individuelle retournée (3) à la hauteur de travail du jonc (1) et dans une cinquième étape de procédé, la feuille individuelle (3) est aspirée depuis le jonc (1), soulevée et retirée latéralement du cadre d'aspiration (7).

7. Procédé de travail selon la revendication 6, **caractérisé en ce que** pendant la deuxième étape de procédé, de l'air de séparation est soufflé depuis des buses de soufflage latérales entre les feuilles individuelles (3) et la pile de feuilles (5) et la feuille individuelle (3) est ainsi largement détachée de la pile de feuilles (5).

8. Procédé de travail selon l'une quelconque des deux revendications précédentes 6-7, **caractérisé en ce que** pendant la troisième étape de procédé, dans une première étape intermédiaire, le dispositif de levage (4) déplace la pile de feuilles (5) à une hauteur de travail du jonc (1) et dans une deuxième étape intermédiaire, une feuille individuelle non retournée (3) est aspirée depuis le jonc (1), soulevée et retirée de la pile de feuilles (5), après quoi a lieu la quatrième étape de procédé.

9. Procédé de travail selon l'une quelconque des revendications précédentes, **caractérisé en ce que** le cadre d'aspiration (7) selon la revendication 4, dans la quatrième étape de procédé, est abaissé sur la pile de feuilles (5) dans une mesure telle que les ventouses de levage supplémentaires (9) puissent saisir une feuille individuelle supplémentaire (3) et dans un déroulement du procédé suivant, a lieu immédiatement la deuxième étape de procédé.
